# EUROPÄISCHE PATENTSCHRIFT

(11) **EP 0 529 434 B1**
(45) Veröffentlichungstag und Bekanntmachung des Hinweises auf die Patenterteilung: **12.06.1996**
(21) Anmeldenummer: 92113855.8
(22) Anmeldetag: 14.08.1992
(51) Int. Cl.: B02C 17/16, B02C 17/00

(54) **Rührwerksmühle und Verfahren zu deren Betrieb**
Agitator ball mill and method of operation thereof
Broyeur-agitateur et méthode d'emploi de celui.

(30) Priorität: 23.08.1991 DE 4128074
(43) Veröffentlichungstag der Anmeldung: 03.03.1993
(73) Patentinhaber: OMYA GmbH, D-50968 Köln (DE)
(72) Erfinder: Barthelmess, Ulrich, W-7908 Niederstotzingen (DE); Schindler, Ulrich, Dr., W-7908 Niederstotzingen (DE)
(74) Vertreter: Kreutz, Karl Jürgen, Dipl.-Ing.

(56) Entgegenhaltungen:
- FR-A- 1 289 073
- FR-A- 1 315 156
- US-A- 3 223 336

## Beschreibung

Die Erfindung betrifft eine Rührwerkskugelmühle gemäß dem Oberbegriff des Patentanspruchs 1 sowie ein Verfahren zu deren Betrieb.

Aus der US-A-2,592,994 ist bereits seit dem Jahre 1952 eine Rührwerkskugelmühle bekannt, bei welcher der Rotor - oder auch der Mahlbehälter - mit einer solchen Geschwindigkeit rotiert, daß sich die gesamte Mahlbettschüttung durch die Einwirkung der Fliehkraft an die innere Wandung des Mahlbehälters anlegt. Erstrebt wird dabei eine dünne Mahlbettschicht.
Aufgrund dieser gleichmäßigen Verteilung des Mahlbettes in dünner Schicht über die gesamte Innenwand des Mahlbehälters soll man zwar ein entsprechend gleichmäßiges Mahlgut im Auslaß erhalten , aber die Mahlwirkung und insbesondere die Durchsatzleistung sind im Verhältnis zum apparativen Aufwand zu gering. Nachteilig ist auch, daß die Mahlkugeln zusammen mit der Mahlgut-Suspension aus der Mühle herausfließen und außerhalb der Mühle von der Suspension getrennt werden müssen, worauf sie wieder in die Mühle zurückgeführt werden.

Offenbar im wesentlichen aus diesen Gründen hat diese Mühle keinen Eingang in die Praxis gefunden.

In der Praxis bewährt haben sich Rührwerkskugelmühlen mit feststehendem, vertikal angeordnetem, zylindrischem Mahlbehälter, in welchem eine mit Mahlscheiben bestückte, vertikale Rührwerkswelle angeordnet ist; eine solche Mühle ist z.B. aus der US-PS 2,855,156 bekanntgeworden.

Entsprechend der Höhe dieser Mühlen und dem spezifischen Gewicht der Mahlbettschüttung herrscht in dem Mahlbehälter ein hoher - von unten nach oben abnehmender - hydrostatischer Druck. Dementsprechend erfolgt die Mahlung unter relativ hohem Mahldruck, der im unteren Bereich besonders hoch ist.

Genauere Untersuchungen haben aber ergeben, daß das Mahlgut bereits auf 1/4 bis 1/3 der Höhe der Mühle (vom Einlaß unten gemessen) zu 95 % fertig auf die Endfeinheit gemahlen ist; die oberen 2/3 bis 3/4 der Höhe der Mühle tragen also kaum noch zur Mahlwirkung bei - wenn man davon absieht, daß dieser hauptsächliche Anteil der Höhe der Mühle zum Aufbau des hydrostatischen Druckes im hauptsächlich wirksamen unteren Teil der Höhe nötig ist.

Diese relativ geringe Ausnutzung des Volumens des Mahlbehälters ist natürlich sehr unbefriedigend. Damit hängt zusammen, daß bei einem Stillstand der Mühle das Mahlbett sich entmischt derart, daß die schwersten und gröbsten Teile nach unten sinken; zum erneuten Anlauf der Mühle ist daher eine sehr große Antriebsleistung erforderlich, d. h. der Antrieb muß für diese große Anfangsleistung ausgelegt sein - die aber später während des normalen Betriebes nicht gebraucht wird.
Ferner neigen diese Mühlen aufgrund des kompakten Mahlbettes zu Hitzestau, wodurch die Leistungsfähigkeit der Mühle beschränkt ist.

Aus der europäischen Patentschrift B1 0 214 145 ist bereits ein Dispergierverfahren bzw. eine Rührwerkskugelmühle mit stillstehendem Mahlbehälter bekannt geworden, bei der sich die Rotoren mit einer so großen Geschwindigkeit drehen, daß die Mahlkörper durch die Zentrifugalkraft eine ebenfalls der Innenwandung des Mahlbehälters anliegende, rotierende Mahlkörperschüttung ausbilden, wobei im Zentrum dieser Mahlkörperschüttung ein von Mahlkörpern im wesentlichen freier Raum entsteht. Der Mahlbehälter weist dabei über seine axiale Länge verteilt mehrere Einlässe auf, über die das Mahlgut über die axiale Länge verteilt eingegeben wird und die Mahlkörperschüttung entgegen der Zentrifugalwirkung radial von außen nach innen so durchströmt, daß in Bezug auf die Mahlkörper ein Zentrifugalwirbelbett entsteht und das Mahlgut durch eine Mahlkörpertrenneinrichtung aus dem mahlkörperfreien Raum abgeführt wird. Das zu dispergierende Mahlgut füllt also den gesamten Innenraum des Mahlbehälters aus.
Die Partikel des Mahlgutes gelangen auf einem radialen (bzw. spiraligen) Weg jeweils vom Einlaß zu dem im Zentrum des Mahlbehälters angeordneten Trennsieb. Dieser im wesentlichen radiale Weg ist für eine ausreichende, gleichmäßige Zerkleinerung zu gering, so daß das Mahlgut mehrfach durch die Mühle durchgesetzt werden muß.

Ferner dürfte das bei diesem Vorschlag erstrebte Zentrifugalwirbelbett insoweit zweifelhaft sein, als der radial nach außen gerichteten Zentrifugalkraft die nach innen gerichtete Stömungskraft der Partikel entgegenwirken soll. Das Mahlbett wird sozusagen aufgelockert, man erhält keinen Mahldruck, der der an sich ausgeübten Zentrifugalkraft entsprechen würde.
Wegen des dicken Mahlbettes neigt diese Mühle zu Hitzestau, wodurch die Durchsatzleistung der Mühle ebenfalls begrenzt ist.
Auch ist eine relativ hohe Umfangsgeschwindigkeit und damit Relativgeschwindigkeit zwischen Rührorganen und Gehäuse erforderlich, womit ein hoher Abrieb und Verschleiß von Mahlkörpern, Rührorganen und Bewandungen verbunden ist.

Ferner ist aus der US-A 3,223,336 eine Mühle gemäß dem Oberbegriff bekannt, bei welcher der Mahlbehälter durch radiale Trennwände in mehrere Abteile unterteilt ist; in jedem dieser Abteile ist eine auf der Rührwerkswelle festsitzende, zur Rührwerkswelle schräg gestellte Mahlscheibe angeordnet. Bei der Drehung der schräg gestellten Rührwerksscheiben wird das Mahlbett entsprechend in Achsrichtung hin- und herbewegt, womit eine besondere, zusätzliche Mahlwirkung erreicht werden soll.

Die FR-A-1.315.156 zeigt ebenfalls eine Rührwerkskugelmühle mit einem drehbaren Mahlbehälter, der duch mehrere Trennwände in mehrere Abteile unterteilt ist. Diese Trennwände sind mit Löchern nach Art von Sieben versehen. Diese Trennsiebe ragen mit geringem Spiel an ein zentrales Tauchrohr heran, durch welches die zu mahlende oder zu dispergierende Suspension zugeführt wird. In jedem Abteil sitzt eine radiale Mahlscheibe auf dem Tauchrohr fest, die Mahlscheiben sind in ihrem mittleren Radius mit einer Serie von Durchtrittslöchern und mit geneigten Flügeln versehen. Auf diese Weise soll bei der Drehung des Mahlbehälters das Mahlbett in jedem Abteil in schleifenförmige bzw. achtförmige Strömung jeweils durch die Löcher der Mahlscheiben hindurch versetzt werden.
Die FR-A-1.289.073 zeigt ebenfalls ein Mühle gemäß dem Oberbegriff. Auf der Rührwerkswelle sitzen radiale Scheiben, die an ihrem äußeren Umfang mit mehreren, gleichmäßig über den Umfang verteilten Rührarmen versehen sind. Die Mahlscheiben mit den Rührarmen erstrecken sich bis nahe an den Mantel des Mahlbehälters heran; sie haben über die gesamte Fläche verteilte Durchlässe für gas and Trübe.

Der Erfindung liegt die gleiche Aufgabe zugrunde, wie praktisch jeder Mühle, nämlich eine möglichst große Durchsatzleistung bei kleinem Raumbedarf und insbesondere engem Kornspektrum im Feingut.

Diese Aufgabe wird durch die Merkmale der unabhängigen Ansprüche gelöst.

Im Gegensatz zu der eingangs genannten Mühle gemäß der US-PS 2,592,994 weist eine erfindungsgemäß betriebene Mühle ein dickes Mahlbett auf, wobei sich das Mahlbett vorzugsweise über 1/3 bis zu 2/3 des Radius des Mahlbehälters von außen nach innen erstreckt.
Dabei tritt die Zentrifugalkraft an die Stelle der (bzw. zusätzlich zu der) Schwerkraft. Entsprechend der radialen Dicke des Mahlbettes herrscht eine hohe, in Richtung radial nach außen ansteigende Zentrifugalkraft; dieser ansteigenden Zentrifugalkraft entspricht ein hoher Mahldruck, der an die Stelle des nur auf der Schwerkraft beruhenden hydrostatischen Mahldruckes bei der üblichen Rüphrwerkskugelmühle gemäß US-PS 2,855,156 tritt.
Dieser zentrifugale Mahldruck ist durch Drehzahlregelung praktisch beliebig einstellbar. Er ist - im Unterschied zu der erwähnten vorbekannten Mühle - über die ganze Länge bzw. Höhe der Mühle gleich.

Anders als bei der Mühle gemäß EP 02 14 145 B 1 verbleibt bei der erfindungsgemäß betriebenen Mühle aber ein großer freier Innenraum, der vor allem zur Abfuhr von im Innern des Mahlbettes gebildetem Wasserdampf dient, so daß es nicht zu Überhitzungen in der Mühle kommen kann.
Somit erreicht man aufgrund der Erfindung eine hohe Mahlleistung bei engem Kornspektrum, bei einem kleinen Raumbedarf.

Im Betrieb bildet sich eine gemäß der Dichte differenzierte Mahlbettschichtung: Auf die groben und spezifisch schweren Partikel wirkt eine größere Zentrifugalkraft als auf die kleineren und leichteren Partikel ein. Die Mahlkörper haben eine größere Dichte als das Mahlgut. Daher lagert sich radial außen, unmittelbar an der Behälterwand eine vorwiegend aus Mahlkörpern bestehende Schicht an. Davon in radialem Abstand nach innen nimmt das Mahlgut (insbesondere Trübe) mehr und mehr zu. Die gröberen Partikel des Mahlgutes gelangen dabei weiter nach radial außen als die feineren Partikel.
Das Aufgabegut mit den noch groben Partikeln wandert also aufgrund der Fliehkraft zunächst nach radial außen und wird dort durch den aufgrund der größeren Fliehkraft größeren Mahldruckgut zermahlen.
Die nun kleineren Partikel werden weiter nach innen verdrängt, wo sie bei dem nun kleineren Mahldruck weiter zermahlen werden. Der Mahldruck ist also automatisch an die Teilchengröße angepaßt: Die groberen Partikel, die einen größeren Mahldruck benötigen, wandern zunächst nach radial außen, in die Zone des größeren Mahldruckes, während die feineren Partikel, die einen kleineren Mahldruck benötigen bzw. für die ein kleinerer Mahldruck günstiger ist, weiter radial innen diesem kleineren Mahldruck unterliegen.

Radial innen, konzentrisch innerhalb dieses aus einzelnen zylindrischen Zonen gemäß dem spezifischen Gewicht aufgebauten Mahlbettes erhält man einen freien zylindrischen - bzw. leicht konischen - Hohlraum.
In diesen Hohlraum können Gase, insbesondere Wasserdampf aus der Mahlbettschichtung eintreten und dann aus der Mühle abgeleitet werden. Durch diesen aus dem Mahlbett abgeführten Wasserdampf wird das Mahlbett ständig gekühlt, so daß die Durchsatzleistung erhöht werden kann, ohne die Gefahr von Überhitzungen, insbesondere örtlichen Überhitzungen innerhalb des Mahlbettes.

Das erfindungsgemäße Betriebsverfahren ist in erster Linie für einen kontinuierlichen Betrieb von horizontal angeordneten Rührwerkskugelmühlen vorgesehen, bei denen das Mahlgut an dem einen Ende des Mahlbehälters, vorzugsweise durch eine hohle Welle, kontinuierlich zugeführt und am gegenüberliegenden Ende abgeführt wird.
Grundsätzlich ist das erfindungsgemäße Verfahren aber auch bei chargenweisem Betrieb möglich.
Ferner können auch vertikal angeordnete Rührwerkskugelmühlen gemäß der Erfindung betrieben werden. Dabei überlagert sich der Mahldruck aufgrund des hydrostatischen Druckes mit dem Mahldruck aufgrund der Fliehkraft, es ergibt sich also ein resultierender Mahldruck in Richtung nach schräg unten/auswärts.

Die Rührorgane der Rührwerkswelle sind Ringscheiben, die mit Durchtrittsöffnungen zur Abfuhr des austretenden Wasserdampfes versehen sind.

Besonders gute Ergebnisse erhält man beim erfindungsgemäßen Betrieb einer Rührwerkskugelmühle, bei der auch am Innenumfang des Mahlbehälters Rührorgane in Form von konzentrischen Ringscheiben vorgesehen sind, die zwischen die ebenfalls von Ringscheiben gebildeten Rührorgane der Rührwerkswelle radial nach innen eingreifen und deren Innendurchmesser kleiner ist als der Außendruchmesser der Ringscheiben der Rührwerkswelle. Die Mühle wird dabei zu Beginn des Betriebes jeweils so weit gefüllt, daß die innere zylindrische bzw. konische Oberfläche der Mahlbettschichtung einen kleineren Innenradius hat als der Innenradius der Mahlscheiben an dem Mantel des Mahlbehälters.

Da nun jeweils zwischen zwei axial benachbarte Ringscheiben der Rührwerkswelle eine Ringscheibe des Mahlbehälters sozusagen als Trennscheibe eingreift, können keine Mahlgut-Partikel mehr in axialer Richtung auf kurzem Wege vom Einlaß zum Auslaß gelangen, sondern sämtliche Mahlgut-Partikel sind gezwungen, sich längs einer Wellenlinie um die Ringscheiben von Rührwerkswelle und Gehäusemantel herumzubewegen. Entsprechend dem viel längeren Weg ist die Verweildauer größer. Der Weg ist für alle Partikel in etwa der gleiche. Alle Partikel werden mehrfach durch Zonen größerer Fliehkraft (radial außen) und Zonen kleinerer Fliehkraft (radial innen) hindurchgeführt. Insgesamt erhält man also eine gleichmäßige, aber intensive Mahlwirkung innerhalb eines dicken Mahlbettes, also eine große Leistung bei enger Kornverteilung des Auslaßgutes. Vorteilhaft ist dabei auch, daß die Mahlkörper durch die Ringscheiben des Gehäusemantels festgehalten werden, also sich in axialer Richtung nur wenig bewegen können, womit das in der Praxis schwierige Problem der Trennung von Mahlkörpern und Mahlgut entfällt ist.

Anhand der Zeichnung werden nachfolgend das erfindungsgemäße Betriebsverfahren sowie eine besonders dafür eingerichtete Mühle noch näher beschrieben.
- Figur 1: zeigt in einem Längsschnitt die Verhältnisse beim erfindungsgemäßen Betrieb einer horizontal angeordneten Rührwerkskugelmühle;
- Figur 2: entspricht der Figur 1 mit dem Unterschied, daß bei Figur 2 der Mantel des Mahlbehälters erfindungsgemäß ebenfalls mit ringförmigen Mahlscheiben versehen ist.
- Figur 3: ist ein Querschnitt nach Linie III-III in Fig. 2.

Die Mühle gemäß Figur 1 ebenso wie gemäß Figur 2 besteht im we-. sentlichen aus einem drehbaren, mehrteiligen Mahlbehälter 1 und einer zu diesem konzentrischen Rührwerkswelle 2, auf der in gleichmäßigem Abstand voneinander Ringscheiben 3 angebracht sind. Die Ringscheiben 3 weisen an ihrem radial inneren Bereich Öffnungen 4 zum Durchtritt des sich innerhalb des Mahlbettes bildenden Wasserdampfes auf.

Der Mahlbehälter und die Rührwerkswelle sind beidseits mittels der Wälzlager 7,8; 9, 10 gelagert. Zum Drehantrieb des Mahlbehälters 1 ist eine Riemenscheibe 5 vorgesehen, zum Antrieb der Rührwerkswelle 2 ist eine Kupplung 6 vorgesehen.
Die Rührwerkswelle 2 weist an der einen Stirnseite 1a eine zentrale Bohrung 11 auf, die sich an ihrem inneren Ende konisch erweitert und über mindestens eine radiale Bohrung 12 mit der Mahlkammer verbunden ist. Durch ein Zuführrohr 13, welches feststehend durch die Bohrung 11 bis in den Bereich der konischen Aufweitung reicht, wird die zu mahlende Suspension in die Rührwerkskugelmühle gepumpt. Zuvor ist in die Mühle die erforderliche Menge von Mahlkörpern eingegeben worden.

An der gegenüberliegenden Stirnseite 1b des Mahlbehälters 1 befinden sich mindestens eine Öffnung 15 als Auslaß für die Suspension sowie - radial innerhalb der Suspensions-Auslässe 15 - mindestens eine Öffnung 16 für den entstehenden Dampf.
Diese Öffnungen führen in eine feststehende Auffangkammer 17, die auf der Oberseite einen Austrittsstutzen 18 für den Dampf und auf der Unterseite einen Austrittsstutzen 19 für die Suspension aufweist.

Die Auslaßöffnungen 16 für Dampf liegen gleichmäßig verteilt auf einem Kreis innerhalb des Kreises mit den Auslaß-Öffnungen 15 für die Suspension. Der radiale Abstand der Auslaß-Öffnungen 15 bestimmt den Füllungsgrad. Vorzugsweise ist dieser radiale Abstand - und damit der Füllungsgrad - einstellbar. Hierzu können die Auslaß-Öffnungen 15 als radiale Schlitze ausgebildet sein, in denen jeweils ein Schieber oder dergleichen radial verstellbar ist.

Erfindungsgemäß wird die Mühle bei überkritischer Drehzahl mit einem Füllungsgrad von mindestens 25 % betrieben. Hierbei bildet sich aufgrund der einwirkenden Zentrifugalkraft eine zylinderringförmige Schichtung aus. Eine radial äußere Zone 20 ist hauptsächlich von Mahlkörpern ausgefüllt, eine radial innere Zone 21 dagegen besteht überwiegend aus der Mahlgut-Suspension. Die radiale Dicke der Mahlgut-Suspension (der inneren Zone 21) nimmt vom Einlaß zum Auslaß hin ab, d. h. aufgrund des Strömungsdruckverlustes ergibt sich ein Gefälle zu den Auslaßöffnungen 15 hin. Ein entsprechender, konischer Innenraum 14 ist von Mahlkörpern und Suspension frei.

Durch die Ringscheiben 3 auf der Rührwerkswelle 2 ist die Mühle in eine Vielzahl von Abschnitten oder Kammern unterteilt, die aber an ihrem radial äußeren Bereich miteinander in Verbindung stehen. Die Mahlgutsuspension muß somit von der Einlaßseite zur Auslaßseite jeweils um diese Ringscheiben herum auf einem im wesentlichen mäanderförmigen Strömungspfad fließen, wodurch die Mahlintensität für alle Teilchen praktisch gleich hoch wird:
Hierdurch wird eine höhere Produktqualität erreicht. Auch steigern die zusätzlichen Rührorgane des Mahlbehälters die Leistungsaufnahme und damit die Durchsatzleistung.

Bei der Mühle nach Figur 2 und 3 sind auch auf dem inneren Umfang des Mahlbehälters 1 ebenfalls Rührorgane vorgesehen. Diese Rührorgane bestehen aus konzentrischen Ringen bzw. Ringscheiben 22, die etwa mittig zwischen den Ringscheiben 3 der Welle angeordnet sind und deren Innendurchmesser kleiner ist als der Außendurchmesser der Ringscheiben 3 der Rührwerkswelle 2.

Durch diese Ringscheiben 22 an dem Behältermantel ist die Unterteilung der Mühle in eine Vielzahl von Abschnitten verbessert. Die Mahlgutsuspension ist somit gezwungen, von der Einlaßseite zur Auslaßseite jeweils um diese Mahlringscheiben 22 des Behältermantels 1 und die Ringscheiben 3 der Welle 2 herum auf dem mäanderförmigen Strömungspfad zu fließen. Hierdurch wird die Mahlintensität noch weiter verbessert.
Auch steigern die zusätzlichen Rührorgane des Mahlbehälters die Leistungsaufnahme und damit die Durchsatzleistung.
Über die erwähnten Öffnungen 4 der Mahlringe 3, die Dampfauslaßöffnungen 16 und den Dampfauslaßstutzen 18 wird der Wasserdampf abgeleitet und somit die Mühle gekühlt. Auf diese Weise wird trotz erhöhter Leistungsaufnahme und damit gegebener höherer Durchsatzleistung eine Überhitzung der Mühle vermieden.

Es sei erwähnt, daß der Mantel des Mahlbehälters auch anders als zylindrisch, inbesondere konisch oder doppelt-konisch ausgebildet sein kann.

## Patentansprüche

1. Rührwerkskugelmühle mit
einem vorzugsweise zylindrischen, drehbaren, mit einem Einlaß an seinem einen und einem Auslaß an seinem anderen Ende versehenen Mahlbehälter, in welchem eine mit Ringscheiben versehene Rührwerkswelle drehbar ist,
dadurch gekennzeichnet,
daß die Ringscheiben (3) der Rührwerkswelle (2) nur an ihrem im Betrieb von gas eingenommenen, radial inneren Bereich mit Durchtrittsöffnungen (4) versehen sind.

2. Rührwerkskugelmühle nach Anspruch 1,
dadurch gekennzeichnet,
daß am Innenumfang des Mahlbehälters (1) Rührorgane in Form von konzentrischen Ringscheiben (22) vorgesehen sind, die zwischen die Rührscheiben (3) der Rührwerkswelle (2) radial nach innen eingreifen und deren Innendurchmesser kleiner ist als der Außendurchmesser der Ringscheiben (3) der Rührwerkswelle (2).

3. Rührwerkskugelmühle nach Anspruch 1 oder 2,
dadurch gekennzeichnet,
daß der Auslaß für die fertig gemahlene Suspension von einer Reihe von auf einem zur Drehachse konzentrischen Kreis gleichmäßig verteilten Öffnungen (15) in der auslaßseitigen Stirnwand (1b) des Mahlbehälters (1) gebildet sind.

4. Rührwerkskugelmühle nach Anspruch 3,
dadurch gekennzeichnet, daß die Auslaß-Öffnungen (15) von je einem radialen Schlitz gebildet sind, in dem je ein Schieber oder dergleichen radial verstellbar ist.

5. Verfahren zum Betrieb einer Rührwerkskugelmühle nach einem der Ansprüche 1 bis 4,
dadurch gekennzeichnet,
daß die Mühle mit über kritischer Drehzahl und einem Füllungsgrad von mindestens 25 % betrieben wird, wobei die Mahlkörper in der Mühle zurückgehalten werden.

## Claims

1. Agitating ball mill, with a milling container which is preferably cylindrical, is rotatable and comprises an inlet at the one end thereof and an outlet at the other end thereof and in which an agitating shaft which is provided with annular discs can be rotated, characterised in that the annular discs (3) of the agitating shaft (2) are provided with through apertures (4) only on the radially inner area thereof, which is occupied by gas during operation.

2. Agitating ball mill according to Claim 1, characterised in that agitating members in the form of concentric annular discs (22) are provided on the inner circumference of the milling container (1), which agitating members engage radially between the agitating discs (3) of the agitating shaft (2) and the inner diameter of which is less than the outer diameter of the annular discs (3) of the agitating shaft (2).

3. Agitating ball mill according to Claim 1 or 2, characterised in that the outlet for the suspension which has finished being ground is formed of a row of apertures (15) in the outlet-side end wall (1b) of the milling container, which apertures are distributed evenly over a circle which is concentric to the axis of rotation.

4. Agitating ball mill according to Claim 3, characterised in that the outlet apertures (15) are formed by a radial slot in each case, in which slot, in each case, a pusher or the like may be displaced in a radial manner.

5. Process for the operation of an agitating ball mill according to one of Claims 1 to 4, characterised in that the mill is operated at a supercritical rotational speed and at a filling level of at least 25%, wherein the grinding bodies are retained in the mill.

## Revendications

1. Broyeur à boulets à agitateur avec un réservoir de broyage de préférence cylindrique, rotatif, doté d'une entrée à l'une de ses extrémités et d'une sortie à l'autre extrémité, dans lequel un axe d'agitateur muni de disques annulaires est rotatif,
caractérisé en ce que,
les disques annulaires (3) de l'axe de l'agitateur (2) ne sont munis d'ouvertures de passage (4) que dans leur partie radiale intérieure mise en action par le gaz.

2. Broyeur à boulets à agitateur selon la Revendication 1,
caractérisé en ce que,
sur le pourtour intérieur du réservoir de broyage (1) sont prévus des organes de malaxage en forme de disques annulaires (22) concentriques qui s'imbriquent radialement vers l'intérieur entre les disques de malaxage (3) de l'axe de l'agitateur (2) et dont le diamètre intérieur est inférieur au diamètre extérieur des disques annulaires (3) de l'axe de l'agitateur (2).

3. Broyeur à boulets à agitateur selon la Revendication 1 ou 2,
caractérisé en ce que,
la sortie pour la suspension une fois broyée sont* constituées d'une série d'ouvertures (15) distribuées régulièrement en un cercle concentrique par rapport à l'axe rotatif sur la paroi frontale côté sortie (1b) du réservoir de broyage (1).

4. Broyeur à boulets à agitateur selon la Revendication 3,
caractérisé en ce que,
les ouvertures de sortie (15) sont constituées chacune par une fente radiale, dans chacune desquelles se déplace radialement un coulisseau ou similaire.

5. Mode de fonctionnement d'un broyeur à boulets à agitateur selon l'une des Revendications 1 à 4,
caractérisé en ce que,
le broyeur fonctionne à une vitesse surcritique et avec un taux minimum de remplissage de 25%, grâce à quoi les éléments de broyage sont retenus dans le broyeur.
